# EUROPÄISCHE PATENTSCHRIFT

(11) **EP 0 683 278 B1**
(45) Veröffentlichungstag und Bekanntmachung des Hinweises auf die Patenterteilung: **04.06.2003**
(21) Anmeldenummer: 95105975.7
(22) Anmeldetag: 21.04.1995
(51) Int. Cl.: E03F 7/10

(54) **Kanalreinigungsfahrzeug**
Sewer cleaning vehicle
Véhicule pour le nettoyage de canalisations d'égouts

(30) Priorität: 16.05.1994 DE 4417126
(43) Veröffentlichungstag der Anmeldung: 22.11.1995
(73) Patentinhaber: Wiedemann, Karl, D-86465 Welden (DE)
(72) Erfinder: Wiedemann, Karl, D-86465 Welden (DE)
(74) Vertreter: Munk, Ludwig, Dipl.-Ing.

(56) Entgegenhaltungen:
- DE-A- 2 906 405
- DE-A- 3 002 557
- DE-A- 4 335 188
- US-A- 4 669 145

## Beschreibung

Die Erfindung betrifft ein Kanalreinigungsfahrzeug mit wenigstens einem an einen Schlammbehälter angeschlossenen Saugschlauch, der auf einem auf dem Schlammbehälter angeordneten, um eine stehende Achse schwenkbaren Ausleger aufgenommen ist, und mit wenigstens einem mit Spülwasser beaufschlagbaren Räumschlauch, der auf einer mit horizontaler Achse unterhalb des Auslegers angeordneten, mit diesem verbundenen Haspel aufnehmbar ist, wobei der Saugschlauch auf einer einen Schlauchvorrat enthaltenden, auf dem Schlammbehälter aufgenommenen Aufnahmeeinrichtung aufnehmbar ist.

Die DE 43 35 188 A1 zeigt ein derartiges Kanalreinigungsfahrzeug, bei dem der Ausleger an seinem freien Ende mit einer nach unten gerichteten Abwinklung versehen ist, an der eine Kabine für eine Bedienungsperson und die Räumschlauchhaspel befestigt sind. Die Kabine dient dabei auch als ablaufseitige Aufnahme für. den Saugschlauch und den Räumschlauch. Die Kabine ist höhenverstellbar. Hierbei ergibt sich eine sehr sperrige Bauweise.

Die DE-A 29 06 405 zeigt in Figur 1 ein Kanalreinigungsfahrzeug, bei dem eine unterhalb eines einen Saugschlauch aufnehmenden Auslegers eine Räumschlauchhaspel vorgesehen ist, die auf einem zugeordneten Haspelausleger aufgenommen ist, an dessen vorderem, räumschlauchhaspelfernen Ende der dem Saugschlauch zugeordnete Ausleger gelagert ist. Eine auf dem Schlammbehälter aufgenommene Aufnahmeeinrichtung für einen Saugschlauch-Vorrat ist hier nicht vorgesehen. Der hierfür erforderliche Platz ist durch die über die Drehachse nach vorne auskragende Auslegeranordnung praktisch verbaut.

Bei einer weiteren, aus Figur 3 der DE-A 29 06 405 entnehmbaren Anordnung ist die Räumschlauchhaspel ebenfalls auf einem eigenen Ausleger aufgenommen, der sich nach vorne erstreckt, während sich der dem Saugschlauch zugeordnete Ausleger nach hinten erstreckt. Auch hierbei ist der Platz für eine einen Saugschlauch-Vorrat aufnehmende, auf dem Schlammbehälter aufgenommene Aufnahmeeinrichtung verbaut.

Hiervon ausgehend ist es daher die Aufgabe der vorliegenden Erfindung, ein Kanalreinigungsfahrzeug eingangs erwähnter Art so zu verbessern, dass eine kompakte Anordnung und eine hohe Bedienungsfreundlichkeit erreicht werden.

Diese Aufgabe wird erfindungsgemäß dadurch gelöst, dass der Saugschlauch mit seinem von der zugeordneten Aufnahmeeinrichtung ab- bzw. auf diese auflaufenden Trum auf dem mit eine dem Saugschlauch zugeordnete Führungsbahn bildenden Aufnahme- und Leitrollen versehenen Ausleger läuft, an dem die dem Räumschlauch zugeordnete Haspel aufgehängt ist und der auf der der Haspel zugewandten Innenseite seines Endbereichs wenigstens eine dem Räumschlauch zugeordnete Umlenkrolle trägt.

Diese Maßnahmen ergeben eine sehr übersichtliche und kompakte Anordnung. Die an der Innenseite des Endbereichs des Auslegers vorgesehene Umlenkrolle stellt sicher, dass der über den Ausleger ablaufende Saugschlauch und der über die Umlenkrolle ablaufende Räumschlauch parallel ablaufen und gemeinsam mittels des Auslegers manövrierbar sind. Dieser benötigt in Folge des vorhandenen Saugschlauch-Vorrats keine Hubbeweglichkeit, so dass die Ablaufposition der dem Räumschlauch zugeordneten Umlenkrolle nicht verändert wird.

Vorteilhafte Ausgestaltungen und zweckmäßige Fortbildungen der übergeordneten Maßnahmen sind in den Unteransprüchen angegeben.

Nachstehend wird ein bevorzugtes Ausführungsbeispiel anhand der Zeichnung näher erläutert. Hierbei zeigen:
- Figur 1: eine Teilseitenansicht eines erfindungsgemäßen Kanalreinigungsfahrzeugs und
- Figur 2: eine Draufsicht auf die Anordnung gemäß Figur 1

Der grundsätzliche Aufbau und die Wirkungsweise von Kanalreinigungsfahrzeugen sind ansich bekannt und bedürfen daher im vorliegenden Zusammenhang keiner näheren Erläuterung mehr. Das der Zeichnung zugrundeliegende Kanalreinigungsfahrzeug enthält ein auf einer nicht dargestellten Chassis aufgenommenes Faß 1, das während des Betriebs mit aus dem Kanal aufsaugbarem Schlamm gefüllt wird. Zum Aufsaugen des Schlamms ist ein in den Kanal absenkbarer Saugschlauch 2 vorgesehen, dessen oberes Ende an einen in das Faß 1 eingeführten, hier nicht näher dargestellten Rohrkrümmer angeschlossen ist. Dieser ist drehbar angeordnet und mit einer ihn umgebenden, mit stehender Achse angeordneten Haspel 3 versehen, auf die der Saugschlauch 2 aufwickelbar ist. Die Haspel 3 kann einen vergleichsweise großen Durchmesser besitzen, sodaß eine einspurige Haspel ausreicht. Der auf der Haspel 3 aufgenommene Saugschlauchvorrat macht Kuppelvorgänge entbehrlich. Die Haspel 3 ist mittels einer Antriebseinrichtung 4 antreibbar, die, wie am besten aus Figur 2 erkennbar ist, einfach als Kettentrieb ausgebildet sein kann.

Neben der Haspel 3 ist ein als Ganzes mit 5 bezeichneter, um eine stehende Achse schwenkbarer, an seinem freien Ende rüsselförmig nach unten auslaufender Ausleger vorgesehen, der das von der Haspel 3 ablaufende bzw. auf diese auflaufende Trum des Saugschlauchs 2 aufnimmt. Zur Aufnahme des Saugschlauchs 2 ist der Ausleger 5 mit geeigneten Aufnahmerollen 6 versehen, die einen an die Querschnittskonfiguration des Saugschlauchs 2 angepaßte Querschnittsform aufweisen. Die Aufnahmerollen 6 sind bezüglich der Längsachse des Auslegers 5 etwa mittig angeordnet. Zur Führung des Saugschlauchs 2 2 im Bereich zwischen den Aufnahmerollen 6 und der einen vergleichsweise großen Durchmesser aufweisenden Haspel 3 sind daher hier mit stehender Achse angeordnete Leitrollen 7 vorgesehen. Zum Antrieb des Auslegers 5 ist eine hier ebenfalls als Kettentrieb ausgebildete Antriebseinrichtung 8 vorgesehen. Der Schwenkwinkel des Auslegers beträgt ausgehend von der dargestellten zur Fahrzeugmittellängsebene parallelen Transportstellung etwa 90° nach jeder Seite. In der dargestellten Transportstellung, in der der Ausleger 5 über das Faß 1 nach hinten auskragt, ist der Ausleger 5 blockierbar. Hierzu ist eine am besten aus Figur 1 erkennbare Verriegelungseinrichtung 9 vorgesehen, die einen faßseitig vorgesehenen, durch Hubzylinder betätigbaren Sperrstift aufweist, der in eine auslegerseitig vorgesehene Hülse einrastbar ist.

Zum Lockern des Schlamms ist ein in den zu reinigenden Kanal absenkbarer Räumschlauch 10 vorgesehen, der mittels einer hier nicht näher dargestellten Hochdruckpumpe mit unter Hochdruck gesetztem Spülwasser beaufschlagbar ist, das aus einem mitgeführten Wasserbehälter entnommen wird. Dabei kann es sich um ein Abteil des Faßes 1 oder um einen das Faß 1 flankierenden Kastenaufbau handeln. Als Spülwasser kann aufgenommenes Frischwasser oder gereinigtes Schlammwasser Verwendung finden.

Der Räumschlauch 10 ist auf einer hier mit liegender Achse angeordneten Haspel 11 aufnehmbar, die auf einem am Ausleger 5 angebrachten Lagerbock 12 gelagert und mittels eines nicht näher dargestellten Antriebsmotors antreibbar ist. Der von der Haspel 11 ablaufende bzw. auf diese auflaufende Bereich des Räumschlauchs 10 ist über eine im Bereich des unteren Endes des Auslegers 5 angeordnete Umlenkrolle 13 geführt. Der Lagerbock 12 ist hier vom Ausleger 5 nach unten hängend an diesem angebracht, sodaß sich die Haspel 11 im Bereich zwischen dem hinteren Ende des Faßes 1 und dem nach unten gekrümmten Bereich des Auslegers 5 befindet.

Die dem Saugschlauch 10 zugeordnete Haspel 11 ist vergleichsweise breit, sodaß der Räumschlauch 10 in Form mehrerer, nebeneinander liegender Windungen aufgewickelt werden kann. Um eine saubere, derartige Wicklung des Räumschlauchs 10 zu gewährleisten, ist eine über der Haspelbreite hin- und herbewegbare Führungseinrichtung 14 vorgesehen. Diese ist oberhalb der Haspel 11 ebenfalls am Ausleger 5 aufgehängt. Der Räumschlauch 10 wird dementsprechend im Bereich zwischen Umlenkrolle 13 und Haspel 11 diese übergreifend geführt. Zusätzlich zur Führungseinrichtung 14 können im Bereich der oberen Peripherie der Haspel 11 angeordnete Leitwalzen bzw. - stangen 15 vorgesehen sein. Die Umlenkrolle 13 ist auf der der Haspel 11 zugewandten Seite, d.h. der Innenseite des nach unten verlaufenden Bereichs des Auslegers 5 angeordnet, sodaß Kollisionen des hierüber geführten Räumschlauchs 10 mit dem im Bereich der Außenseite des nach unten gerichteten Bereichs des Auslegers 5 verlaufenden Saugschlauchs 2 zu befürchten sind. Die Haspel 11 und die Führungseinrichtung 14 sind mittels nicht dargestellter Antriebseinrichtungen in an sich bekannter Weise antreibbar. Die Umlenkrolle 13 ist wie die Aufnahmerollen 6 und Leitrollen 7 antriebslos.

Um die Aufnahme der vergleichsweise breiten, dem Räumschlauch 10 zugeordneten Haspel 11 auf dem Ausleger 5 zu erleichtern, besitzt dieser eine der Haspelbreite etwa entsprechende Breite. Der Ausleger 5 ist hierzu rahmenförmig aufgebaut. Im dargestellten Beispiel ist der Ausleger 5 zur Gewährleistung eines großen Arbeitsfelds als Teleskopausleger ausgebildet. Dementsprechend ist das rückwärtige Ende des Auslegers 5 entsprechend dem Bewegungspfeil 16 ein- und ausfahrbar.

Der Ausleger 5 besteht hier aus einem auf einem auf das Faß 1 aufgesetzten Lagerbock 18 um die stehende Achse a schwenkbar gelagerten Grundrahmen 19 und einem auf dem Grundrahmen ein- und ausfahrbar aufgenommenen Ausfahrrahmen 20. Der Grundrahmen 19 besitzt zwei seitliche Führungsschienen 21, die u-förmigen Querschnitt aufweisen können, in denen seitliche Führungsschienen 22 des Ausfahrrahmens 20 laufen. Dieser ist mit einem nach hinten abstehenden Kragholm 23 versehen, dessen rückwärtiges Ende rüsselförmig nach unten verläuft. Der Kragholm 23 ist im dargestellten Beispiel bezüglich der Mittellängsebene des Auslegers 5 außermittig angebracht, sodaß die den Saugschlauch 2 aufnehmenden Leitrollen 6 im Bereich einer Seitenflanke des Kragholms 23 angeordnet sein koönnen. Der der Haspel 11 zugeordnete Lagerbock ist am Grundrahmen 19 aufgehängt, dessen Breite der lichten Weite des Lagerbocks 12 entspricht. Hierdurch ist sichergestellt, daß sich der Abstand der Haspel 11 und dementsprechend des Gewichts der Haspel 11 von der Achse a nicht verändert. Gleichzeitig ist sichergestellt, daß dieses Gewicht die den Ausfahrrahmen 20 aufnehmende Längsführung nicht beeinträchtigt. Die der Haspel 11 nachgeordnete Umlenkrolle 13 ist im Bereich des unteren Endes des Kragholms 23 und dem entsprechend am Ausfahrrahmen 20 befestigt, wodurch der Auf- bzw. Ablaufbereich des Räumschlauchs 10 in derselben Weise wie des Saugschlauchs 2 durch Ein- bzw. Ausfahren des Ausfahrrahmens 20 veränderbar ist. Zum Ein- bzw. Ausfahren des Ausfahrrahmens 20 ist ein Hydraulikzylinder 26 vorgesehen, der einerseits am Grundrahmen 19 und andererseits am Ausfahrrahmen 20 angebracht ist.

Bei Kanalreinigungsfahrzeugen hier vorliegender Art ist in der Regel zusätzlich zum Räumschlauch 10 ein ebenfalls mit Spülwasser beaufschlagbarer Arbeitsschlauch 24 vorgesehen, der zur Durchführung manueller Reinigungsarbeiten, beispielsweise zum Abspritzen von Kanaldeckeln, Verwendung findet. Im dargestellten Beispiel ist der Arbeitsschlauch 24 auf einer zugeordneten Haspel 25 aufgenommen, die ihrerseits auf dem Kragholm 23 und dem entsprechend auf dem Ausfahrrahmen 20 des Auslegers 5 aufgenommen ist. Die Haspel 25 ist im dargestellten Beispiel auf der den Leitrollen 6 gegenüberliegenden Seite des Kragholms 23 angeordnet. Der Arbeitsschlauch 24 läuft dabei ebenfalls im Bereich des unteren Endes des Kragholms 23 ab. Die Haspel 25 kann wie die Haspel 11 mittels eines Motors antreibbar sein. Vielfach genügt es jedoch, wenn der Arbeitsschlauch 24 manuell abziehbar ist.

Dadurch, daß neben dem Saugschlauch 3 auch der Räumschlauch 10 und der Arbeitsschlauch 24 über den Ausleger 5 geführt sind, wird erreicht, daß sämtlilche Schläuche mittels des Auslegers 5 an die Stelle, an der sie benötigt werden, gebracht werden können. Hierdurch ergibt sich eine rationelle Arbeitsweise und hohe Bedienungsfreundlichkeit.

## Patentansprüche

1. Kanalreinigungsfahrzeug mit wenigstens einem an einen Schlammbehälter angeschlossenen Saugschlauch (2), der auf einem auf dem Schlammbehälter angeordneten, um eine stehende Achse schwenkbaren Ausleger (5) aufgenommen ist, und mit wenigstens einem mit Spülwasser beaufschlagbaren Räumschlauch (10), der auf einer mit horizontaler Achse unterhalb des Auslegers (5) angeordneten, mit diesem verbundenen Haspel (11) aufnehmbar ist, wobei der Saugschlauch (2) auf einer einen Schlauchvorrat enthaltenden, auf dem Schlammbehälter aufgenommenen Aufnahmeeinrichtung (3) aufnehmbar ist, **dadurch gekennzeichnet, dass** der Saugschlauch (2) mit seinem von der Aufnahmeeinrichtung (3) ab- bzw. auf diese auflaufenden Trum auf dem mit eine dem Saugschlauch (2) zugeordnete Führungsbahn bildenden Aufnahme- und Leitrollen (6, 7) versehenen Ausleger (5) läuft, an dem die dem Räumschlauch (10) zugeordnete Haspel (11) aufgehängt ist und der auf der der Haspel (11) zugewandten Innenseite seines Endbereichs wenigstens eine dem Räumschlauch (10) zugeordnete Umlenkrolle (13) trägt.

2. Kanalreinigungsfahrzeug nach Anspruch 1, **dadurch gekennzeichnet, dass** der Saugschlauch (2) auf einer die Aufnahmeeinrichtung (3) bildenden, auf dem Schlammbehälter aufgenommenen, mit stehender Achse angeordneten, vorzugsweise dem Ausleger (5) benachbarten Haspel aufnehmbar ist.

3. Kanalreinigungsfahrzeug nach einem der vorhergehenden Ansprüche, **dadurch gekennzeichnet, dass** der Haspel (11) des Räumschlauchs (10) eine hin- und hergehende Führungseinrichtung (14) zugeordnet ist, die oberhalb der zugeordneten Haspel (11) angeordnet ist.

4. Kanalreinigungsfahrzeug nach einem der vorhergehenden Ansprüche, **dadurch gekennzeichnet, dass** es wenigstens einen weiteren, mit Spülwasser beaufschlagbaren, auf einer zugeordneten Haspel aufnehmbaren Arbeitsschlauch (24), aufweist, und, dass der Arbeitsschlauch (24) über den Ausleger (5) manövrierbar ist und daß die dem Arbeitsschlauch (24) zugeordnete Haspel (25) am Ausleger (5) gehaltert ist, vorzugsweise von einem nach hinten auskragenden Tragholm (23) des Auslegers (5) seitlich absteht.

5. Kanalreinigungsfahrzeug nach einem der vorhergehenden Ansprüche, **dadurch gekennzeichnet, dass** der Ausleger (5) als Teleskopausleger mit einem schwenkbar vorzugsweise auf dem Schlammbehälter gelagerten, mittels einer Antriebseinrichtung (8) antreibbaren Grundträger (19) und einem auf diesem ein- und ausfahrbar aufgenommenen Ausfahrträger (20) ausgebildet ist.

6. Kanalreinigungsfahrzeug nach Anspruch 5, **dadurch gekennzeichnet, dass** die dem Räumschlauch (10) zugeordnete Haspel (11) samt zugeordneter Führungseinrichtung (14) am Grundträger (19) gehaltert ist und dass der Ausfahrträger (20) die wenigstens eine dem Räumschlauch (10) zugeordnete Umlenkrolle (13) und vorzugsweise die dem Arbeitsschlauch (24) zugeordnete Haspel (25) trägt

7. Kanalreinigungsfahrzeug nach einem der vorhergehenden Ansprüche, **dadurch gekennzeichnet, dass** der Ausleger (5) in seiner Transportstellung gegen Verschwenken verriegelbar ist.

8. Kanalreinigungsfahrzeug nach einem der vorhergehenden Ansprüche, **dadurch gekennzeichnet, dass** der Grundträger (19) und der Ausfahrträger (20) rahmenförmig ausgebildet sind und jeweils zwei seitliche, in gegenseitigem Eingriff stehende Führungsschienen (21,22) aufweisen.

9. Kanalreinigungsfahrzeug nach einem der vorhergehenden Ansprüche, **dadurch gekennzeichnet, dass** der Ausfahrträger (20) einen nach hinten auskragenden Kragholm (23) aufweist, dessen hinteres Ende rüsselförmig nach unten verläuft und die auf der der Haspel (11) des Räumschlauchs (10) zugewandten Innenseite angeordnete Umlenkrolle (13) des Räumschlauchs (10) und vorzugsweise die dem Arbeitsschlauch (24) zugeordnete, seitlich abstehende Haspel (25) trägt.

## Claims

1. A sewer cleaning vehicle comprising at least one suction tube (2) connected with a mud container and supported by a boom (5) which is pivotable round an upright axis and arranged onto the mud container, and at least one clearing tube (10) which is supplyable with rinsing water and accommodatable on a reel (11) arranged with a horizontal axis below the boom (5) and being connected to it, the suction tube (2) being accommodatable on an accomodating device (3) comprising a tube stock and being arranged on the mud container, **characterized in that** the suction tube (2) runs with its trunk unwinding from and winding up on the accomodating device (3), resp., on the boom (5) being provided with accommodating and guiding rollers (6, 7) forming a guideway associated to the suction tube (2), the reel (11) associated to the clearing tube (10) is suspended from said boom carrying on the inside of its end section facing the reel (11) at least one deflection roller (13) associated to the clearing tube (10).

2. A sewer cleaning vehicle according to claim 1, **characterized in that** the suction tube (2) is accommodatable on a reel forming the accommodating device (3) and being accommodated on the mud container and being arranged with an upright axis and being preferably arranged adjacent to the boom (5).

3. A sewer cleaning vehicle according to one of the preceding claims, **characterized in that** the reel (11) of the clearing tube (10) is associated to a reciprocating guiding device (14) arranged above the associated reel (11).

4. A sewer cleaning vehicle according to one of the preceding claims, **characterized in that** it comprises at least one further working tube (24) being supplyable with rinsing water and being accommodatable on an associated reel, and that the working tube (24) is manoeuvrable via the boom (5) and that the reel (25) associated to the working tube (24) is supported at the boom (5), preferably projects laterally from a supporting beam (23) of the boom (5) projecting rearwardly.

5. A sewer cleaning vehicle according to one of the preceding claims, **characterized in that** the boom (5) is formed as a telescope boom comprising a basic support (19), being arranged pivotably preferably on the mud container and being drivable by means of a driving device (8), and an advancing support (20) being supported advancably and retractably on said basic support.

6. A sewer cleaning vehicle according to claim 5, **characterized in that** the reel (11) associated to the clearing tube (10) and its associated guiding device (14) are supported at the basic support (19) and that the advancing support (20) carries the at least one deflection roller (13) associated to the clearing tube (10) and preferably the reel (25) associated to the working tube (24).

7. A sewer cleaning vehicle according to one of the preceding claims, **characterized in that** the boom (5) is lockable in its transporting position against pivoting.

8. A sewer cleaning vehicle according to one of the preceding claims, **characterized in that** the basic support (19) and the advancing support (20) are formed like a frame and each comprise two lateral guiding rails (21, 22) engaging with each other.

9. A sewer cleaning vehicle according to one of the preceding claims, **characterized in that** the advancing support (20) comprises an overhanging beam (23) projecting rearwardly, the rear end of which extends downwardly like a trunk and carries at its inside facing the reel (11) of the clearing tube (10) the deflection roller (13) of the clearing tube (10) and preferably the reel (25) associated to the working tube (24) and projecting laterally.

## Revendications

1. Véhicule pour le nettoyage de canalisations d'égouts avec au moins un tuyau flexible d'aspiration (2) qui est raccordé à un récipient à boue et qui est reçu sur une flèche (5) laquelle est disposée sur le récipient à boue et peut pivoter autour d'un axe droit, et avec au moins un tuyau flexible à déboucher (10) qui peut être alimenté en eau de rinçage et qui peut être reçu sur un dévidoir (11) disposé avec l'axe horizontal au-dessous de la flèche (5) et relié à celle-ci, le tuyau flexible d'aspiration (2) pouvant être reçu sur un dispositif de réception (3) qui contient une réserve de tuyau flexible et qui est reçu sur le récipient à boue, **caractérisé par le fait que**, avec son brin quittant le dispositif de réception (3) ou bien montant sur celui-ci, le tuyau flexible d'aspiration (2) se déplace sur la flèche (5) pourvue de rouleaux de réception et de guidage (6, 7) qui forment un chemin de guidage associé au tuyau flexible d'aspiration (2), à la flèche étant suspendu le dévidoir (11) associé au tuyau flexible à déboucher (10), et la flèche portant - sur le côté intérieur de sa zone terminale, qui montre vers le dévidoir (11) - au moins une poulie de guidage (13) associée au tuyau flexible à déboucher (10).

2. Véhicule pour le nettoyage de canalisations d'égouts selon la revendication 1, **caractérisé par le fait que** le tuyau flexible d'aspiration (2) peut être reçu sur un dévidoir qui forme le dispositif de réception (3), qui est reçu sur le récipient à boue, qui est disposé avec l'axe droit et qui, de préférence, est voisin de la flèche (5).

3. Véhicule pour le nettoyage de canalisations d'égouts selon l'une des revendications précédentes, **caractérisé par le fait que** l'on associe au dévidoir (11) du tuyau flexible à déboucher (10) un dispositif de guidage (14) à va-et-vient qui est disposé au-dessus du dévidoir associé (11).

4. Véhicule pour le nettoyage de canalisations d'égouts selon l'une des revendications précédentes, **caractérisé par le fait qu'**il présente au moins un autre tuyau flexible de travail (24) qui peut être alimenté en eau de rinçage et qui peut être reçu sur un dévidoir associé, et que le tuyau flexible de travail (24) est manoeuvrable par la flèche (5) et que le dévidoir (25) associé au tuyau flexible de travail (24) est monté sur la flèche (5), de préférence fait saillie latéralement d'un longeron porteur (23) de la flèche (5), lequel est en saillie vers l'arrière.

5. Véhicule pour le nettoyage de canalisations d'égouts selon l'une des revendications précédentes, **caractérisé par le fait que** la flèche (5) est réalisée comme flèche télescopique avec un support de base (19) qui est logé à pivotement, de préférence sur le récipient à boue, et qui peut être entraîné au moyen d'un dispositif d'entraînement (8), et avec un support à sortir (20) qui est reçu sur ledit support de base de manière à pouvoir être rentré et sorti.

6. Véhicule pour le nettoyage de canalisations d'égouts selon la revendication 5, **caractérisé par le fait que** le dévidoir (11) y compris le dispositif associé de guidage (14), qui est associé au tuyau flexible à déboucher (10) est monté sur le support de base (19) et que le support à sortir (20) porte ladite au moins une poulie de guidage (13) associée au tuyau flexible à déboucher (10) et, de préférence, le dévidoir (25) associé au tuyau flexible de travail (24).

7. Véhicule pour le nettoyage de canalisations d'égouts selon l'une des revendications précédentes, **caractérisé par le fait que**, dans sa position de transport, la flèche (5) peut être verrouillée contre un pivotement.

8. Véhicule pour le nettoyage de canalisations d'égouts selon l'une des revendications précédentes, **caractérisé par le fait que** le support de base (19) et le support à sortir (20) sont réalisés en forme de cadre et présentent respectivement deux rails latéraux de guidage (21, 22) qui sont en prise mutuelle.

9. Véhicule pour le nettoyage de canalisations d'égouts selon l'une des revendications précédentes, **caractérisé par le fait que** le support à sortir (20) présente un longeron porteur (23) en saillie vers l'arrière dont l'extrémité arrière s'étend en forme de trompe vers le bas et porte la poulie de guidage (13) du tuyau flexible à déboucher (10), qui est disposée sur le côté intérieur montrant vers le dévidoir (11) du tuyau flexible à déboucher (10), ainsi que de préférence le dévidoir (25) qui fait saillie latéralement et qui est associé au tuyau flexible de travail (24).
